# FASCICULE DE BREVET EUROPEEN

(11) **EP 4 022 131 B1**
(45) Date de publication et mention de la délivrance du brevet: **19.07.2023**
(21) Numéro de dépôt: 20775913.5
(22) Date de dépôt: 28.08.2020
(51) Int. Cl.: E01F 9/654, E01F 9/615, E01F 9/688

(54) **SYSTÈME D'ATTACHE POUR UNE ATTACHE SUR UN DISPOSITIF DE SIGNALISATION, ET SYSTÈME DE SIGNALISATION ASSOCIÉ**
BEFESTIGUNGSSYSTEM ZUR BEFESTIGUNG AN EINER SIGNALVORRICHTUNG UND ZUGEHÖRIGES SIGNALISIERUNGSSYSTEM
ATTACHMENT SYSTEM FOR ATTACHMENT TO A SIGNALLING DEVICE, AND ASSOCIATED SIGNALLING SYSTEM

(30) Priorité: 28.08.2019 FR 1909444
(43) Date de publication de la demande: 06.07.2022
(73) Titulaire: Intellinium, 13587 Aix En Provence Cedex 03 (FR)
(72) Inventeur: DESTRIAN, Mathieu, 13630 Carry-le-Rouet (FR); MAUMI, Pierre Luc, 13006 Marseille (FR); TERRIEN, Guillaume, 13190 Allauch (FR)
(74) Mandataire: Germain Maureau
(86) Numéro de dépôt international: PCT/FR2020/051509
(87) Numéro de publication internationale: WO 2021/038176

(56) Documents cités:
- WO-A1-99/33526
- KR-B1- 101 884 461
- US-A- 3 732 842
- US-A1- 2012 186 511
- US-B2- 8 777 512

## Description

L'invention se rapporte à un système d'attache pour une attache sur un dispositif de signalisation, tel qu'une balise de signalisation (par exemple de type cône de signalisation ou balise cylindrique de signalisation) ou tel qu'une barrière de signalisation.

L'invention se situe dans le domaine des dispositifs de signalisation, et notamment les barrières de signalisation ainsi que les balises de signalisation standardisées dans la norme européenne EN 13422 (cônes de signalisation et balise cylindriques). Généralement, ces barrières et ces balises sont de couleur orange ou blanche avec des bandes réfléchissantes.

De telles barrières de signalisation servent à fermer et délimiter visuellement un accès, notamment un accès à une voie ou à une bretelle d'accès, et elles sont ainsi mobiles entre une position fermée et une position ouverte, généralement par pivotement en étant relevées et abaissées. Ces barrières de signalisation sont généralement de section cylindrique ou polygonale.

De telles balises de signalisation servent de balisage afin de délimiter visuellement des zones interdites temporairement d'accès, et par exemple sur les routes et autoroutes, dans les chantiers et aussi dans les sites industriels pour baliser, signaliser ou fermer des accès à des zones dangereuses, ainsi que par exemple des sites de crime et d'investigation. Les balises peuvent être utilisées seules ou à plusieurs.

Les balises de signalisation peuvent aussi être utilisées pour protéger les travailleurs sur des voies circulantes (par exemple des routes ou autoroutes) en les mettant sous la forme d'une barrière de cône perpendiculaire au tracé, en biseau ou longitudinal par rapport au tracé.

Enfin les balises de signalisation sont aussi couramment utilisées pour identifier un danger spécifique, en général temporaire. Cela peut être par exemple un trou dans le sol difficilement visible.

Ces balises de signalisation comprennent généralement un corps creux de forme tronconique ou cylindrique terminé par une base d'appui au sol, et elles sont souvent alignées au sol, à intervalles plus ou moins réguliers et sur une longueur plus ou moins élevée.

La simplicité d'utilisation et le faible coût de ces balises de signalisation ont permis leur généralisation. Toutefois, il est rapidement apparu nécessaire de venir ajouter un ou plusieurs éléments additionnels aux balises de signalisation, et cela sans avoir à en modifier la structure physique.

De manière connue, par exemple des documents US2012/0186511, US8777512, WO99/33526, US8777512 et US2019/0177934, il est proposé un organe d'attache pour une attache sur une balise de signalisation, afin de fixer sur la balise de signalisation un élément additionnel tel qu'un ou plusieurs drapeaux ou des anneaux d'accrochage pour accrocher des câbles souples.

Dans les documents US8777512, WO99/33526, US8777512 et US2019/0177934, l'organe d'attache se présente sous la forme d'un corps annulaire, généralement tronconique, qui est réalisé dans un matériau rigide et qui est emmanché et glissé autour de la balise de signalisation, en étant basé sur un maintien par gravité pour que l'organe d'attache soit en mis en place et y reste. Or, il apparait que de tels organes d'attache représentent un danger pour les usagers, en particulier lors d'un impact entre un véhicule et la balise de signalisation sur laquelle est monté un organe d'attache. En effet, lors d'un tel impact, cet organe d'attache est susceptible de se désolidariser de la balise de signalisation lors de la bascule de cette dernière suite au contact avec le véhicule. Le risque qui en découle est de voir l'organe d'attache être projeté dans les airs et ainsi de se comporter comme un projectile rigide à haute vélocité, ou de voir l'organe d'attache rouler au sol et ainsi former un organe rigide sur lequel un véhicule risque de rouler.

Dans le document US2012/0186511, l'organe d'attache se présente sous la forme d'une pièce tronconique, pourvue de deux anneaux qui peuvent être dans une matière flexible tel que du caoutchouc. L'organe d'attache, du fait de sa configuration tronconique, est particulièrement difficile à placer autour de la balise de signalisation, car ce dernier offre une grande surface interne conique qui vient au contact de la balise de signalisation et qui gêne donc son insertion. Aussi, il est dit dans ce document que le maintien de l'organe d'attache se fait essentiellement par gravité, sous l'effet de son propre poids et surtout du poids des éléments additionnels qu'il porte, de sorte que cet organe d'attache présente les mêmes inconvénients que les organes rigides décrits ci-dessus, à savoir un risque de détachement, voire de projection, lorsque la balise de signalisation est renversée.

L'invention se propose de résoudre ce problème, en employant un système d'attache adapté pour rester en place sur une barrière de signalisation (qui est relevée et abaissée) et aussi sur une balise de signalisation, même en cas de chute ou de projection de la balise de signalisation ou en cas d'impact par un véhicule (ou un piéton ou un animal) sur la balise de signalisation, ou dans des environnements à gravité réduite ou nulle (comme par exemple dans le cadre de missions spatiales).

Un autre but de l'invention est de proposer un système d'attache adapté pour être attaché sur différents types et/ou différentes tailles de dispositif de signalisation, et en particulier sur des barrières de signalisation de section cylindrique, des cônes de signalisation et sur des balises cylindriques de signalisation. Le bénéfice est alors de pouvoir utiliser un seul et même système d'attache pour plusieurs types et/ou tailles de dispositifs de signalisation.

Un autre but de l'invention est de proposer un système d'attache adapté pour attacher un ou plusieurs éléments additionnels sur un dispositif de signalisation, avec une application favorite, et non limitative, pour attacher un ou plusieurs boîtiers électroniques sur un dispositif de signalisation, afin de prodiguer une ou plusieurs fonctions électroniques telles qu'une détection d'un évènement, une radiocommunication, une émission d'un signal sonore ou lumineux, etc.

Un autre but de l'invention est de proposer un système d'attache de coût de fabrication réduit, et aussi d'utilisation simple et rapide pour les opérateurs qui devront installer des systèmes d'attache sur de nombreux dispositifs de signalisation. Par exemple, les forces de l'ordre, les agents (auto)routiers ou les secours peuvent être amenés à devoir mettre en oeuvre très rapidement une barrière de cônes par suite d'un accident. Le stress engendré par les accidents de la route demande la mise en oeuvre de solutions extrêmement simples à mettre en oeuvre.

Un autre but de l'invention est de positionner le dispositif d'attache à une position choisie par l'utilisateur de manière à ne pas gêner les bandes réfléchissantes nécessaires à la bonne sécurité du cône, notamment dans son utilisation sur routes ou autoroutes.

Un autre but de l'invention est de proposer un système d'attache qui puisse se ranger rapidement et avec le minimum de place que ce soit par exemple dans un fourgon d'intervention ou dans une sacoche portée par les agents d'intervention. L'invention se propose de résoudre ce problème en utilisant un support d'attache élastique et donc pouvant être plié facilement dans un espace contraint, et pouvant reprendre sa forme lors de son utilisation.

Un autre but de l'invention est de proposer un système d'attache le plus léger possible afin d'en permettre son utilisation la plus large possible, notamment dans les interventions d'urgence. Par exemple, il peut s'agir d'un balisage d'urgence suite à un accident sur la route par des pompiers ou la police.

Un autre but de l'invention est de proposer un système d'attache qui ne soit pas cassable, notamment en cas d'exposition à des températures très froides. En effet, il est connu que certaines balises de signalisation se cassent lors de chocs lorsque les températures sont froides. En effet, un des points faibles des attaches rigides est la modification de leurs propriétés mécaniques à des températures faibles ou élevées, provoquant ainsi la casse lors de chute ou de choc, entraînant un remplacement ou pouvant représenter un danger.

A cette fin, l'invention propose un système d'attache pour une attache sur un dispositif de signalisation, tel qu'une balise de signalisation ou une barrière de signalisation, ce système d'attache comprenant un organe d'attache en forme générale de couronne réalisée dans une matière élastique de type élastomère, cet organe d'attache comprenant :
- une embase annulaire pourvue d'un bord périphérique extérieur et d'un orifice central définissant un bord périphérique intérieur, ladite embase annulaire étant également pourvue d'une face inférieure annulaire et d'une face supérieure annulaire ;
- au moins une ailette en saillie du bord périphérique extérieur de l'embase annulaire ; dans lequel l'organe d'attache est configurable entre :
- une configuration de repos dans laquelle l'embase annulaire est plane et s'étend dans un plan principal, pour permettre une insertion et un positionnement sur le dispositif de signalisation à une position choisie ; et
- une configuration déformée dans laquelle l'embase annulaire est non plane dans un état déformé, pour pouvoir épouser une zone périphérique du dispositif de signalisation.

Ainsi, l'invention propose d'employer un organe d'attache qui soit flexible et étirable, et qui pourra donc épouser et enserrer élastiquement le dispositif de signalisation, procurant ainsi une fixation stable et durable, même en cas de déplacement du dispositif de signalisation, comme par exemple en cas de chute ou de projection de la balise de signalisation, ou en cas d'impact par un véhicule sur la balise ou la barrière de signalisation, ou lors des multiples mouvements d'ouverture et fermeture de la barrière de signalisation.

En effet, Le système d'attache permet :
- en partant d'une configuration de repos de l'organe d'attache, d'insérer par le haut l'embase annulaire autour du dispositif de signalisation, en tirant sur la ou les ailettes de manière à étirer l'embase annulaire qui est plane au repos, et ainsi élargir l'orifice central et par ailleurs, avec l'embase annulaire qui est plane, la descente de l'organe d'attache est aisée car la friction entre l'embase annulaire et le dispositif est limitée à la surface de contact offerte par le bord périphérique intérieur ;
- puis, à la fin du montage, l'organe d'attache est dans une configuration déformée avec l'embase annulaire qui est dans un état déformé pour épouser la zone périphérique du dispositif de signalisation, avec sa face inférieure annulaire intégralement plaquée contre la zone périphérique, et ainsi la surface de contact entre la face inférieure annulaire et la zone périphérique du dispositif de signalisation, combinée au serrage élastique, contribuent ensemble à une fixation stable et efficace, avec un risque très réduit, voire nul, de décrochage en cas de chute ou de projection du dispositif de signalisation.

Du fait de ce caractère élastique de l'organe d'attache, la ou les ailettes vont donc servir à la mise en place autour du dispositif de signalisation, en permettant de tirer dessus pour que l'embase annulaire vienne se plaquer contre le dispositif de signalisation. Au repos, avant montage sur le dispositif de signalisation, l'embase annulaire est ainsi plate, ce qui permet une insertion aisée avec pas ou peu de frottement et ainsi, au début du montage, il suffit d'étirer l'embase annulaire au moyen de la ou des ailettes et de pousser vers le bas l'embase annulaire qui reste plate, jusqu'à avoir atteint la position voulue. Une fois la position convenable atteinte sur le dispositif de signalisation, généralement quand le bord périphérique intérieur de l'embase annulaire est bien serré autour du dispositif de signalisation, il suffit alors à l'opérateur de relâcher la ou les ailettes (en tirant légèrement vers le bas ou le côté si besoin) pour que la face inférieure annulaire de l'embase annulaire vienne se plaquer sur une zone périphérique du dispositif de signalisation.

Ainsi, à la fin du montage, l'embase annulaire est dans un état déformé, non plane, pour épouser la zone périphérique du dispositif de signalisation, avec sa face inférieure annulaire intégralement plaquée contre la zone périphérique et avec sa face supérieure annulaire tournée vers l'extérieur. La surface de contact entre la face inférieure annulaire et la zone périphérique, combinée au serrage élastique, contribuent ensemble à une fixation stable et efficace, avec un risque très réduit, voire nul, de décrochage en cas de déplacement, de chute ou de projection du dispositif de signalisation, autrement dit avec suffisamment de force pour éviter que le système d'attache ne tombe ou ne devienne un projectile en cas de déplacement voulu ou non. L'invention utilise ainsi un mécanisme de bascule, entre la configuration de repos et la configuration déformée, permettant de limiter les forces de friction entre l'organe d'attache et le dispositif de signalisation lors de la pose ou du retrait du système d'attache, mais se rabattant contre le dispositif de signalisation lorsque le système d'attache est positionné à l'endroit voulu par l'utilisateur; une telle solution permettant à l'utilisateur une insertion aisée du système d'attache sur le dispositif de signalisation.

Pour enlever le système d'attache, il suffira à l'opérateur de saisir la ou les ailettes pour étirer l'embase annulaire, puis de tirer vers le haut pour désolidariser l'organe d'attache du dispositif de signalisation.

La ou les ailettes vont permettre de venir étirer le système de fixation durant la mise en place mais aussi qui permettent d'en faciliter son retrait. La ou les ailettes permettent avantageusement de pouvoir utiliser le système d'attache avec des gants à travers une surface de contact pouvant être aisément saisie par l'utilisateur. De même, en cas de pluie ou de neige ou de projection de graisses, il sera aisé pour l'utilisateur de venir retirer le dispositif puisqu'il devra étirer et non préempter.

Dans une réalisation particulière, la ou les ailettes sont latéralement rabattues par rapport à la face supérieure annulaire de l'embase annulaire.

Ainsi, du fait que la ou les ailettes sont latéralement rabattues par rapport à la face supérieure annulaire de l'embase annulaire, une fois que le système d'attache est en place sur le dispositif de signalisation, alors la ou les ailettes saillent de la zone périphérique du dispositif de signalisation sans venir au contact de celle-ci. Ceci permet avantageusement que la ou les ailettes ne viennent pas recouvrir le dispositif de signalisation, et ne viennent donc pas cacher des éventuelles bandes réfléchissantes qui sont généralement prévues sur le dispositif de signalisation et qui ont une fonction normative et sécurité très importante.

Selon une caractéristique, le bord périphérique extérieur de l'embase annulaire est prolongé par un rebord périphérique latéralement rabattu par rapport à la face supérieure annulaire de l'embase annulaire, et la ou les ailettes viennent dans le prolongement dudit rebord périphérique de sorte que la ou les ailettes sont latéralement rabattues par rapport à la face supérieure annulaire de l'embase annulaire.

Selon une possibilité, la ou les ailettes sont latéralement rabattues par rapport à la face supérieure annulaire de l'embase annulaire d'un angle compris entre 70 et 110 degrés, ce qui va permettre que la ou les ailettes s'étendent à l'horizontale, à plus ou moins 20 degrés, une fois que le système d'attache est en place sur le dispositif de signalisation. Selon une variante, l'orifice central de l'embase annulaire est circulaire, de sorte que le bord périphérique intérieur est cylindrique. Néanmoins, l'orifice central de l'embase annulaire peut présenter d'autres formes, comme par exemple une forme polygonale (carrée, hexagonale, etc.), une forme ovoïdale, une forme oblongue, ou une forme irrégulière.

Selon une variante, le bord périphérique extérieur est cylindrique. Néanmoins, ce bord périphérique extérieur peut présenter d'autres formes, comme par exemple une forme polygonale (carrée, hexagonale, etc.), une forme ovoïdale, une forme oblongue, ou une forme irrégulière.

Selon une autre possibilité, le système d'attache comprend au moins deux ailettes, et par exemple au moins deux ailettes qui sont diamétralement opposées. L'utilisation d'au moins deux ailettes permet de placer/enlever le système d'attache avec ses deux mains pour gagner en facilité et en rapidité.

Selon une autre possibilité, le système d'attache comprend quatre ailettes avec deux ailettes diamétralement opposées et deux autres ailettes diamétralement opposées.

Avantageusement, le matériau élastique est un élastomère de type matière silicone.

L'élastomère peut aussi être un élastomère naturel, comme par exemple un caoutchouc, ou un élastomère synthétique, tel qu'un polymère élastomère comme la matière silicone. La matière silicone est avantageuse car elle présente un coefficient de friction assez élevé pour une tenue efficace, ainsi d'une très bonne tenue aux températures froides et une conservation dans le temps des propriétés élastiques, de friction et d'adhérence.

Selon une possibilité, le matériau élastique présente un taux d'élongation compris entre 300 et 900 %.

Selon une autre possibilité, le matériau élastique est un matériau transparent ou translucide, ce qui permet de ne pas gêner la visibilité des éventuelles bandes réfléchissantes qui sont généralement prévues sur le dispositif de signalisation, en particulier dans le cas où le système d'attache recouvre en totalité ou en partie les bandes réfléchissantes du dispositif de signalisation.

A titre d'exemple, le matériau élastique est une matière silicone de grade optique.

Selon une autre possibilité, le matériau élastique peut être fluorescent, réfléchissant ou phosphorescent. Par exemple, il peut être utile dans un chantier d'augmenter la visibilité d'un cône. L'invention peut alors être utilisée pour venir simplement et rapidement augmenter la visibilité du dispositif de signalisation.

Une variante va être l'utilisation d'un matériau élastique réagissant à la lumière UV. De ce fait, il peut être avantageux de permettre uniquement la visibilité à certains utilisateurs (ceux munis d'une lampe UV) et pas aux autres. La position supérieure est alors avantageuse pour permettre d'être bien vu. Le grip offert par l'utilisation d'un matériau élastique permet de pouvoir transporter le cône ainsi augmenté d'un lieu A vers un lieu B sans avoir à ôter le système d'attache.

Une autre variante peut être l'utilisation d'un affichage ou écran flexible (par exemple de type OLED, AMOLED ou autres technologies d'écran flexible) intégré dans toute ou partie de la surface d'attache en élastomère permettant par exemple d'afficher un message spécifique, de faire apparaître une couleur pour avertir d'un état (rouge, vert, orange...) ou de produire un clignotement en blanc ou d'une autre couleur pour alerter. Selon une autre possible, des bandes de LED peuvent être intégrées dans toute ou partie de la surface d'attache.

Selon une autre possibilité, des caractères en braille peuvent être intégrés sur la surface externe du système d'attache permettant ainsi à une personne aveugle ou malvoyante de pouvoir comprendre la nature du risque ou du danger matérialisé par une ou plusieurs balises de signalisation mises en place. L'utilisateur en situation de handicap pourrait ainsi toucher le haut du dispositif de signalisation pour s'informer.

Dans un mode de réalisation particulier, les ailettes sont munies de reliefs en creux ou en saillie, pour favoriser la tenue et la préhension par un opérateur.

Dans un mode de réalisation particulier, les ailettes sont munies d'au moins un trou traversant (par exemple trou oblong, rond ou de toute autre forme) afin de permettre de relier plusieurs balises de signalisation ensemble avec un lien souple, comme par exemple une bande de signalisation visuelle.

Dans une réalisation avantageuse, au moins une ailette est équipée d'un capteur de déformation ou d'étirement.

Ainsi, la matière flexible de l'ailette peut accueillir (intérieurement ou extérieurement) un capteur de déformation ou d'étirement (comme par exemple un capteur piézoélectrique, un capteur résistif, un capteur capacitif) afin de détecter si le système d'attache été enlevé, impacté, coupé ou manipulé. Ce capteur de déformation ou d'étirement peut avantageusement être relié à un boîtier électronique connecté au système d'attache ou extérieur à ce dernier. Ce capteur de déformation ou d'étirement permet ainsi de venir ajouter une sécurité supplémentaire dans le balisage et la protection d'une zone dangereuse ou interdite (par exemple, dans le cas d'une enquête policière ou d'une zone de crime) à travers l'utilisation d'une bande ou d'un câble attaché sur des ailettes de dispositif d'attache intégrés à des balises différentes. La tension de la bande ou du câble sera alors mesurée et transmise à un dispositif électronique, soit interne soit externe.

Dans une réalisation particulière, au moins une ailette supporte une ou plusieurs cellules photovoltaïques, permettant ainsi d'intégrer une capacité photovoltaïque pour venir récupérer de l'énergie lorsque le dispositif de signalisation est exposé au soleil.

Selon une autre possibilité, le système d'attache comprend au moins un connecteur fixé sur l'organe d'attache pour connecter sur l'organe d'attache un élément additionnel, tel qu'un boîtier électronique.

Ce connecteur permet ainsi l'ajout de fonctionnalités au dispositif de signalisation, via le système d'attache. Le connecteur peut être au moins partiellement rigide (autrement dit totalement ou partiellement rigide) ou au moins partiellement élastique (autrement dit totalement ou partiellement élastique), et le connecteur peut être solidaire de l'organe d'attache par exemple par un surmoulage, un soudage, etc. Ce connecteur permet par exemple de fixer un boîtier électronique indépendant ou connecté à d'autres boîtiers électroniques montés sur d'autres dispositifs de signalisation (par exemple via des bandes conductrices ou des câbles intégrées dans l'embase annulaire). Ainsi, au moins un boîtier électronique peut être connecté après la mise en place du système d'attache sur le dispositif de signalisation, ce qui permet de conserver le système d'attache tout en augmentant les capacités fonctionnelles du dispositif de signalisation.

Dans une réalisation particulière, le connecteur prend la forme d'une coque flexible en élastomère permettant de venir facilement insérer ou enlever le boîtier électronique, tout en le protégeant d'éventuels chocs ou chutes.

Un tel connecteur peut par exemple être réalisé dans le même matériau transparent ou translucide permettant de pouvoir laisser un ou plusieurs connecteurs vides sans être une gêne optique. La nature flexible du connecteur permet de plier et ranger le système d'attache sans que cela soit une gêne pour l'utilisateur.

Selon une possibilité, la coque flexible pourra avoir une ouverture sur le côté pour venir laisser passer un détrompeur et un système de verrouillage de type goupille.

Selon une autre possibilité, au moins un connecteur de type coque flexible peut se trouver entre deux ailettes. Aussi, il est possible d'avoir quatre connecteurs placés entre les ailettes si quatre ailettes sont prévues sur le système d'attache.

Dans une réalisation particulière, le connecteur comprend une languette.

Avantageusement, cette languette s'étend substantiellement parallèlement à l'embase annulaire en vis-à-vis de la face supérieure annulaire

Le fait de s'étendre parallèlement à l'embase annulaire permet que la languette soit à plat initialement (dans la configuration de repos de l'organe d'attachement) puis va venir suivre la déformation de l'embase annulaire pour se retrouver plaquée contre le dispositif de signalisation une fois la mise en place effectuée. Ceci permet ainsi d'avoir un encombrement réduit tout en facilitant l'installation. Le ou les éléments additionnels, électroniques ou non, peuvent être fixé sur la languette avant la mise en place ou après.

Selon une caractéristique, le connecteur est pourvu d'un élément de clipsage, facilitant la connexion de l'élément additionnel.

Selon une autre caractéristique, le connecteur est fixé sur l'embase annulaire ou sur le rebord périphérique décrit précédemment.

Selon une autre caractéristique, le connecteur intègre au moins un élément électronique interne et/ou au moins une connectique électrique et/ou au moins un câblage électrique.

Dans une réalisation avantageuse, un dispositif électronique flexible est intégré sur ou dans l'organe d'attache, comme par exemple une antenne flexible.

Ainsi, l'électronique peut aussi être dans ou sur l'organe d'attache, typiquement de l'électronique flexible. Vu la forme de l'organe d'attache, une antenne flexible peut être intéressante à terme si on souhaite transformer le dispositif de signalisation en une sorte d'antenne relais permettant des liaisons point à point de type « mesh » ou des relais télécom de type LAN/WAN. La position du système d'attache permet de bénéficier d'une position idéale au regard des contraintes de propagation des ondes électromégnatiques.

Dans une réalisation particulière, le dispositif électronique est intégré directement au système d'attache. Ainsi dans ce cas, l'utilisateur n'a plus la nécessité de venir positionner le dispositif électronique par lui-même.

Une variante de cette réalisation est d'avoir une partie de l'électronique intégré dans le système d'attache et une ou plusieurs autres parties pouvant venir se rajouter par la suite par l'utilisateur selon les capacités qu'il souhaite ajouter. Il est ainsi envisageable de proposer aisément une connection sans-fil permettant des échanges entre les différentes parties ou alors l'utilisation d'encres métalliques ou de câbles pour faire transiter les signaux ou une alimentation entre les différentes parties.

L'invention se rapporte également à un système de signalisation comprenant un dispositif de signalisation, comme par exemple une balise de signalisation ou une barrière de signalisation, et un système d'attache selon l'invention, où l'organe d'attache est attaché dans une configuration déformée au dispositif de signalisation en ayant son embase annulaire montée autour d'une zone périphérique du dispositif de signalisation, ladite embase annulaire étant dans un état déformé pour avoir sa face inférieure annulaire intégralement plaquée contre la zone périphérique du dispositif de signalisation, et sa face supérieure annulaire tournée vers l'extérieur.

Avantageusement, la ou les ailettes sont latéralement rabattues par rapport à la face supérieure annulaire de l'embase annulaire, de sorte que la ou les ailettes saillent de la zone périphérique du dispositif de signalisation sans venir au contact de celle-ci.

Comme décrit précédemment, il est avantageux que la ou les ailettes s'étendent à l'horizontale (pour une balise) ou à la verticale (pour une barrière), à plus ou moins 20 degrés une fois l'organe d'attache attaché au dispositif de signalisation.

L'invention se rapporte également à un procédé d'attache pour une attache d'un système d'attache sur un dispositif de signalisation, telle qu'une balise de signalisation ou une barrière de signalisation, ce système d'attache étant conforme à l'invention, et un tel procédé d'attache comprenant les étapes suivantes :
- partant d'une configuration de repos de l'organe d'attache, l'embase annulaire est insérée autour du dispositif de signalisation, en tirant sur la ou les ailettes de manière à étirer l'embase annulaire qui reste plane , afin d'élargir l'orifice central et de déplacer l'organe d'attache jusqu'à une position souhaitée ; et
- l'organe d'attache est basculé vers sa configuration déformée avec l'embase annulaire qui atteint un état déformé pour épouser une zone périphérique du dispositif de signalisation, avec sa face inférieure annulaire intégralement plaquée contre ladite zone périphérique du dispositif de signalisation

D'autres caractéristiques et avantages de la présente invention apparaîtront à la lecture de la description détaillée ci-après, d'un exemple de mise en oeuvre non limitatif, faite en référence aux figures annexées dans lesquelles :
[Fig. 1] est une vue schématique en perspective de dessus d'un système d'attache selon un mode de réalisation de l'invention, avec un organe d'attache en configuration de repos et avec un connecteur pourvu d'un élément de clipsage ;
[Fig. 2] est une vue schématique de dessus du système d'attache de la Figure 1, avec l'organe d'attache en configuration de repos et avec le connecteur pourvu de son élément de clipsage ;
[Fig. 3] est une vue schématique de côté du système d'attache de la Figure 1, avec l'organe d'attache en configuration de repos et avec le connecteur pourvu de son élément de clipsage ;
[Fig. 4] est une vue schématique en perspective de dessus du système d'attache de la Figure 1, avec l'organe d'attache en configuration de repos et avec le connecteur pourvu de son élément de clipsage ;
[Fig. 5] est une vue schématique en perspective de dessus du système d'attache de la Figure 1, avec l'organe d'attache en configuration déformée et avec le connecteur pourvu de son élément de clipsage ;
[Fig. 6] est une vue schématique en perspective de dessus du système d'attache de la Figure 1, avec l'organe d'attache en configuration déformée et avec le connecteur dépourvu de son élément de clipsage ;
[Fig. 7] est une vue schématique en perspective de dessus du système d'attache de la Figure 1, avec l'organe d'attache en configuration déformée et avec un élément additionnel de type boîtier électronique fixé à l'élément de clipsage du connecteur ;
[Fig. 8] est une vue schématique de dessus du système d'attache de la Figure 1, avec l'organe d'attache en configuration déformée et avec le boîtier électronique fixé à l'élément de clipsage du connecteur;
[Fig. 9] est une vue schématique en perspective de dessus d'un système de signalisation selon un mode de réalisation de l'invention, comprenant une balise de signalisation de type cône de signalisation et comprenant le système d'attache des Figures 7 et 8, avec l'organe d'attache en configuration déformée et avec le boîtier électronique fixé à l'élément de clipsage du connecteur;
[Fig. 10] est une vue schématique de côté du système de signalisation de la Figure 9.

En référence aux Figures, un système d'attache 1 selon un mode de réalisation de l'invention, est prévu pour une attache sur un dispositif de signalisation 9 comme par exemple une balise de signalisation (visible sur les Figures 9 et 10) telle qu'une balise de signalisation de type cône de signalisation ou balise cylindrique de signalisation. Pour la suite de la description, le dispositif de signalisation 9 sera décrit comme étant une balise de signalisation (portant la même référence « 9 ») de type cône de signalisation comme illustré sur les Figures 9 et 10 avec un corps creux 90 de forme tronconique (éventuellement pourvu de bandes réfléchissantes) terminé par une base d'appui au sol 91.

Ce système d'attache 1 comprenant un organe d'attache 10 en forme générale de couronne et réalisée d'un seul tenant dans une matière élastique, en particulier dans un élastomère tel qu'une matière silicone ayant un taux d'élongation compris entre 300 et 900 % et une dureté shore A compris entre 10 et 90, et notamment entre 20 et 50. Cet organe d'attache 10 comprend une embase annulaire 11 pourvue d'un bord périphérique extérieur 12 et d'un orifice central 13 définissant un bord périphérique intérieur 14. L'embase annulaire 11 se présente sous la forme d'un disque avec son bord périphérique extérieur 12 cylindrique (ou circulaire) et avec l'orifice central 13 qui est circulaire de sorte que le bord périphérique intérieur 14 est cylindrique (ou circulaire).

Cette embase annulaire 11 est mince, dans la mesure où elle présente une faible épaisseur comparativement aux diamètres du bord périphérique extérieur 12 et du bord périphérique intérieur 14. Cette embase annulaire 11 est pourvue de deux faces annulaires opposées, à savoir une face inférieure annulaire 19 (visible sur les Figures 3, 4, 6 et 7) et une face supérieure annulaire 15.

Dans une configuration de repos de l'organe d'attache 10, comme illustré sur les Figures 1 à 3 et 5, de cette embase annulaire 11 est plane et s'étend dans un plan principal.

Le bord périphérique extérieur 12 de l'embase annulaire 11 est prolongé par un rebord périphérique 16 latéralement rabattu par rapport à la face supérieure annulaire 15 de l'embase annulaire 11,0 selon un angle AN compris entre 70 et 110 degrés.

Par ailleurs, l'organe d'attache 10 comprend plusieurs ailettes 17 qui viennent dans le prolongement de ce rebord périphérique 16, de sorte que ces ailettes 17 sont latéralement rabattues par rapport à la face supérieure annulaire 15 de l'embase annulaire 11, selon l'angle compris entre 70 et 110 degrés.

Aussi, ces ailette 17 sont en saillie du bord périphérique extérieur 12 de l'embase annulaire 11, sont également en saillie du rebord périphérique 16, et en outre ces ailette 17 dépassent vers le haut de la face supérieure annulaire 15 de l'embase annulaire 11 dans la configuration de repos de l'organe d'attache 10.

Dans l'exemple illustré, les ailettes 17 sont au nombre de quatre, et elles sont réparties à 90 degrés l'une de l'autre, avec donc deux ailettes 17 diamétralement opposées et deux autres ailettes 17 diamétralement opposées, donnant ainsi une forme de croix aux ailettes 17.

Ce système d'attache 1 comprend en outre au moins un connecteur 2 fixé sur l'organe d'attache 10 pour connecter sur l'organe d'attache 10 un élément additionnel, tel qu'un boîtier électronique 3 visible sur les Figures 7 à 10.

Ce connecteur 2 comprend une languette 20 qui s'étend substantiellement parallèlement à l'embase annulaire 11 en vis-à-vis de la face supérieure annulaire 15 dans la configuration de repos de l'organe d'attache 10. Cette languette 20 vient de matière avec l'organe d'attache 10 et est donc réalisée aussi dans une matière élastique. Cette languette 20 est fixée sur et saille du rebord périphérique 16, entre deux ailettes 17.

Ce connecteur 2 est pourvu d'un élément de clipsage 21 qui fixée sur la languette 20, en particulier dans un trou 22 ménagée dans la languette 20. Cet élément de clipsage 21 est un élément rigide, par exemple réalisé dans un matériau thermoplastique, qui peut former un élément mâle ou femelle de clipsage.

Ainsi, le boîtier électronique 3 est muni d'un élément de clipsage complémentaire à cet élément de clipsage 21, pour une fixation par clipsage du boîtier électronique 3 sur le connecteur 2 et donc sur le système d'attache 1 ; ce système d'attache 1 étant lui-même attaché à terme sur la balise de signalisation 9.

Le montage du système d'attache 1 sur la balise de signalisation 9 s'effectue comme suit, en partant d'une configuration de repos de l'organe d'attache 10. Dans cette configuration de repos, l'embase annulaire 11 est plate, et ainsi l'opérateur tient le système d'attache 1 au niveau des ailettes 17 et il tire sur ces ailettes 17 pour étirer l'embase annulaire 11 et ainsi élargir l'orifice central 13. L'opérateur insère alors par le haut l'embase annulaire 11 autour de la balise de signalisation 9, en faisant entrer le sommet de la balise de signalisation 9 dans l'orifice central 13, et il descend l'organe d'attache 10, ce qui est aisé car la friction entre l'embase annulaire 11 est alors limitée à la surface de contact offerte par le bord périphérique intérieur 12.

Une fois la position convenable atteinte sur la balise de signalisation 9, l'opérateur relâcher les ailettes 17 (en tirant légèrement vers le bas si besoin) pour que la face inférieure annulaire 19 de l'embase annulaire 11 vienne se plaquer sur une zone périphérique de la balise de signalisation 9.

Ainsi, à la fin du montage, l'organe d'attache 10 est dans une configuration déformée avec l'embase annulaire 11 qui est dans un état déformé pour épouser la zone périphérique de la balise de signalisation 9, avec sa face inférieure annulaire 19 intégralement plaquée contre la zone périphérique et avec sa face supérieure annulaire 15 tournée vers l'extérieur. Dans le cas d'un cône de signalisation 9, l'embase annulaire 11 se retrouve donc dans cet état déformé avec une forme générale tronconique. Dans le cas d'une balise cylindrique de signalisation, l'embase annulaire 11 se retrouverait donc dans cet état déformé avec une forme générale cylindrique.

La surface de contact entre la face inférieure annulaire 19 et la zone périphérique de la balise de signalisation 9, combinée au serrage élastique, contribuent ensemble à une fixation stable et efficace, avec un risque très réduit, voire nul, de décrochage en cas de chute ou de projection de la balise de signalisation 9.

Par ailleurs, les ailettes 17, étant latéralement rabattues par rapport à la face supérieure annulaire 15 de l'embase annulaire 11, saillent de la zone périphérique de la balise de signalisation 9 sans venir au contact de celle-ci, et ces ailettes 17 s'étendent à l'horizontale, à plus ou moins 20 degrés.

En outre, la languette 20 a suivi la déformation de l'embase annulaire 11 et cette languette 20 se retrouve plaquée contre la balise de signalisation 9, de sorte que le connecteur 2 et le boîtier électronique 3 sont tous deux plaqués contre la balise de signalisation 9.

## Revendications

1. Système d'attache (1) pour une attache sur un dispositif de signalisation (9), comme par exemple une balise de signalisation ou une barrière de signalisation, ledit système d'attache (1) comprenant un organe d'attache (10) en forme générale de couronne réalisée dans une matière élastique de type élastomère, ledit organe d'attache (10) comprenant :
- une embase annulaire (11) pourvue d'un bord périphérique extérieur (12) et d'un orifice central (13) définissant un bord périphérique intérieur (14), ladite embase annulaire (11) étant également pourvue d'une face inférieure annulaire (19) et d'une face supérieure annulaire (15) ;
- au moins une ailette (17) en saillie du bord périphérique extérieur (12) de l'embase annulaire (11) ;
**caractérisé en ce que** l'organe d'attache (10) est configurable entre :
- une configuration de repos dans laquelle l'embase annulaire (11) est plane et s'étend dans un plan principal, pour permettre une insertion et un positionnement sur le dispositif de signalisation (9) à une position choisie ; et
- une configuration déformée dans laquelle l'embase annulaire (11) est non plane dans un état déformé, pour pouvoir épouser une zone périphérique du dispositif de signalisation (9).

2. Système d'attache (1) selon la revendication 1, dans lequel la ou les ailettes (17) sont latéralement rabattues par rapport à la face supérieure annulaire (15) de l'embase annulaire (11).

3. Système d'attache (1) selon la revendication 2, dans lequel le bord périphérique extérieur (12) de l'embase annulaire (11) est prolongé par un rebord périphérique (16) latéralement rabattu par rapport à la face supérieure annulaire (15) de l'embase annulaire (11), et la ou les ailettes (17) viennent dans le prolongement dudit rebord périphérique (16) de sorte que la ou les ailettes (17) sont latéralement rabattues par rapport à la face supérieure annulaire (15) de l'embase annulaire (11).

4. Système d'attache (1) selon l'une quelconque des revendications 2 et 3, dans lequel la ou les ailettes (17) sont latéralement rabattues par rapport à la face supérieure annulaire (15) de l'embase annulaire (11) d'un angle (AN) compris entre 70 et 110 degrés.

5. Système d'attache (1) selon l'une quelconque des revendications précédentes, comprenant au moins deux ailettes (17), et par exemple au moins deux ailettes (17) qui sont diamétralement opposées.

6. Système d'attache (1) selon l'une quelconque des revendications précédentes, dans lequel le matériau élastique est une matière silicone.

7. Système d'attache (1) selon l'une quelconque des revendications précédentes, dans lequel le matériau élastique présente un taux d'élongation compris entre 300 et 900 %.

8. Système d'attache (1) selon l'une quelconque des revendications précédentes, dans lequel les ailettes (17) sont munies de reliefs en creux ou en saillie et/ou sont munies d'au moins un trou traversant.

9. Système d'attache (1) selon l'une quelconque des revendications précédentes, comprenant au moins un connecteur (2) fixé sur l'organe d'attache (10) pour connecter sur l'organe d'attache (10) un élément additionnel (3), tel qu'un boîtier électronique.

10. Système d'attache (1) selon la revendication 9, dans lequel le connecteur (2) est pourvu d'un élément de clipsage (21).

11. Système d'attache (1) selon la revendication 9 ou 10, dans lequel le connecteur (2) intègre au moins un élément électronique interne et/ou au moins une connectique électrique et/ou au moins un câblage électrique.

12. Système d'attache (1) selon l'une quelconque des revendications précédentes, dans lequel un dispositif électronique flexible est intégré sur ou dans l'organe d'attache (10), comme par exemple une antenne flexible.

13. Système de signalisation comprenant un dispositif de signalisation (9), comme par exemple une balise de signalisation ou une barrière de signalisation, et un système d'attache (1) selon l'une quelconque des revendications précédentes, où l'organe d'attache (10) est attaché dans une configuration déformée au dispositif de signalisation (9) en ayant son embase annulaire (11) montée autour d'une zone périphérique du dispositif de signalisation (9), ladite embase annulaire (11) étant dans un état déformé pour avoir sa face inférieure annulaire (19) intégralement plaquée contre la zone périphérique du dispositif de signalisation (9), et sa face supérieure annulaire (15) tournée vers l'extérieur.

14. Système de signalisation selon la revendication 13, dans lequel le système d'attache (1) est conforme à la revendication 2 et la ou les ailettes (17), étant latéralement rabattues par rapport à la face supérieure annulaire (15) de l'embase annulaire (11), saillent de la zone périphérique du dispositif de signalisation (9) sans venir au contact de celle-ci.

15. Procédé d'attache pour une attache d'un système d'attache (1) sur un dispositif de signalisation (9), comme par exemple une balise de signalisation ou une barrière de signalisation, ledit système d'attache (1) étant conforme à l'une quelconque des revendications 1 à 12, et ledit procédé d'attache comprenant les étapes suivantes :
- partant d'une configuration de repos de l'organe d'attache (10), l'embase annulaire (11) est insérée autour du dispositif de signalisation (9), en tirant sur la ou les ailettes (17) de manière à étirer l'embase annulaire (11) qui reste plane , afin d'élargir l'orifice central (13) et de déplacer l'organe d'attache (10) jusqu'à une position souhaitée ; et
- l'organe d'attache (10) est basculé vers sa configuration déformée avec l'embase annulaire (11) qui atteint un état déformé pour épouser une zone périphérique du dispositif de signalisation (9), avec sa face inférieure annulaire (19) intégralement plaquée contre ladite zone périphérique du dispositif de signalisation (9).

## Patentansprüche

1. Befestigungssystem (1) zur Befestigung an einer Signalvorrichtung (9), wie zum Beispiel einer Signalbake oder einer Signalbarriere, wobei das Befestigungssystem (1) ein allgemein kronenförmiges Befestigungsorgan (10) umfasst, das aus einem elastischen Material vom Typ Elastomer hergestellt ist, wobei das Befestigungsorgan (10) umfasst:
- eine ringförmige Basis (11), die mit einem äußeren Umfangsrand (12) und einer zentralen Öffnung (13) versehen ist, welche einen inneren Umfangsrand (14) definiert, wobei die ringförmige Basis (11) ebenfalls mit einer ringförmigen Unterseite (19) und einer ringförmigen Oberseite (15) versehen ist;
- mindestens einen Flügel (17), der vom äußeren Umfangsrand (12) der ringförmigen Basis (11) vorspringt;
**dadurch gekennzeichnet, dass** das Befestigungsorgan (10) konfiguriert werden kann zwischen:
- einer Ruhekonfiguration, in der die ringförmige Basis (11) eben ist und sich in einer Hauptebene erstreckt, um ein Einsetzen und ein Positionieren an einer gewählten Position an der Signalvorrichtung (9) zu ermöglichen; und
- einer verformten Konfiguration, in der die ringförmige Basis (11) in einem verformten Zustand uneben ist, um sich an einen Umfangsbereich der Signalvorrichtung (9) anschmiegen zu können.

2. Befestigungssystem (1) nach Anspruch 1, wobei der bzw. die Flügel (17) seitlich in Bezug auf die ringförmige Oberseite (15) der ringförmigen Basis (11) umgeklappt ist bzw. sind.

3. Befestigungssystem (1) nach Anspruch 2, wobei der äußere Umfangsrand (12) der ringförmigen Basis (11) durch einen Umfangsflansch (16) verlängert ist, der seitlich in Bezug auf die ringförmige Oberseite (15) der ringförmigen Basis (11) umgeklappt ist, und der bzw. die Flügel (17) so in die Verlängerung des Umfangsflansches (16) geht bzw. gehen, dass der bzw. die Flügel (17) seitlich in Bezug auf die ringförmige Oberseite (15) der ringförmigen Basis (11) umgeklappt ist bzw. sind.

4. Befestigungssystem (1) nach einem der Ansprüche 2 und 3, wobei der bzw. die Flügel (17) seitlich in Bezug auf die ringförmige Oberseite (15) der ringförmigen Basis (11) um einen Winkel (AN) im Bereich zwischen 70 und 110 Grad umgeklappt ist bzw. sind.

5. Befestigungssystem (1) nach einem der vorstehenden Ansprüche, das mindestens zwei Flügel (17), und zum Beispiel mindestens zwei Flügel (17) umfasst, die diametral gegenüberliegen.

6. Befestigungssystem (1) nach einem der vorstehenden Ansprüche, wobei das elastische Material ein Silikonmaterial ist.

7. Befestigungssystem (1) nach einem der vorstehenden Ansprüche, wobei das elastische Material eine Dehnungsrate im Bereich zwischen 300 und 900 % aufweist.

8. Befestigungssystem (1) nach einem der vorstehenden Ansprüche, wobei die Flügel (17) mit vertieften oder vorspringenden Reliefs ausgestattet sind und/oder mit mindestens einem Durchgangsloch ausgestattet sind.

9. Befestigungssystem (1) nach einem der vorstehenden Ansprüche, das mindestens einen am Befestigungsorgan (10) befestigten Verbinder (2) umfasst, um ein zusätzliches Element (3), wie etwa ein Elektronikgehäuse, mit dem Befestigungsorgan (10) zu verbinden.

10. Befestigungssystem (1) nach Anspruch 9, wobei der Verbinder (2) mit einem Clipverbindungselement (21) versehen ist.

11. Befestigungssystem (1) nach Anspruch 9 oder 10, wobei der Verbinder (2) mindestens ein internes elektronisches Element und/oder mindestens eine elektrische Verbindungstechnik und/oder mindestens eine elektrische Verkabelung beinhaltet.

12. Befestigungssystem (1) nach einem der vorstehenden Ansprüche, wobei an oder in dem Befestigungsorgan (10) eine flexible elektronische Vorrichtung, wie zum Beispiel eine flexible Antenne, integriert ist.

13. Signalisierungssystem, das eine Signalvorrichtung (9), wie zum Beispiel einer Signalbake oder einer Signalbarriere, und ein Befestigungssystem (1) nach einem der vorstehenden Ansprüche umfasst, wobei das Befestigungsorgan (10) in einer verformten Konfiguration an der Signalvorrichtung (9) befestigt wird, indem seine ringförmige Basis (11) um einen Umfangsbereich der Signalvorrichtung (9) herum angebracht wird, wobei sich die ringförmige Basis (11) in einem verformten Zustand befindet, sodass ihre ringförmige Unterseite (19) vollständig an den Umfangsbereich der Signalvorrichtung (9) gedrückt wird und ihre ringförmige Oberseite (15) nach außen gewandt ist.

14. Signalisierungssystem nach Anspruch 13, wobei das Befestigungssystem (1) Anspruch 2 entspricht und der bzw. die Flügel (17), die seitlich in Bezug auf die ringförmige Oberseite (15) der ringförmigen Basis (11) umgeklappt ist bzw. sind, vom Umfangsbereich der Signalvorrichtung (9) vorspringen, ohne mit diesem in Kontakt zu kommen.

15. Befestigungsverfahren für eine Befestigung eines Befestigungssystems (1) an einer Signalvorrichtung (9), wie zum Beispiel einer Signalbake oder einer Signalbarriere, wobei das Befestigungssystem (1) einem der Ansprüche 1 bis 12 entspricht und das Befestigungsverfahren die folgenden Schritte umfasst:
- ausgehend von einer Ruhekonfiguration des Befestigungsorgans (10) wird die ringförmige Basis (11) um die Signalvorrichtung (9) herum eingesetzt, indem an dem Flügel bzw. den Flügeln (17) gezogen wird, um die ringförmige Basis (11), die eben bleibt, zu dehnen, um die zentrale Öffnung (13) zu erweitern und das Befestigungsorgan (10) bis an eine gewünschte Position zu bewegen; und
- das Befestigungsorgan (10) wird in seine verformte Konfiguration gekippt, wobei die ringförmige Basis (11) einen verformten Zustand erreicht, um sich an einen Umfangsbereich der Signalvorrichtung (9) anzuschmiegen, wobei ihre ringförmige Unterseite (19) vollständig an den Umfangsbereich der Signalvorrichtung (9) gedrückt wird.

## Claims

1. An attachment system (1) for attachment to a signaling device (9), such as for example a signaling beacon or a signaling barrier, said attachment system (1) comprising an attachment member (10) with a generally ring-shape made of an elastic material of the elastomer type, said attachment member (10) comprising:
- an annular base (11) provided with an external peripheral edge (12) and a central orifice (13) defining an internal peripheral edge (14), said annular base (11) also being provided with an annular lower face (19) and an annular upper face (15);
- at least one fin (17) projecting from the external peripheral edge (12) of the annular base (11);
**characterized in that** the attachment member (10) is configurable between:
- a rest configuration in which the annular base (11) is planar and extends in a main plane, to allow insertion and positioning on the signaling device (9) at a selected position; and
- a deformed configuration in which the annular base (11) is non-planar in a deformed state, in order to be able to match a peripheral area of the signaling device (9).

2. The attachment system (1) according to claim 1, wherein the fin(s) (17) is/are laterally folded down with respect to the annular upper face (15) of the annular base (11).

3. The attachment system (1) according to claim 2, wherein the external peripheral edge (12) of the annular base (11) is extended by a peripheral flange (16) laterally folded down with respect to the annular upper face (15) of the annular base (11), and the fin(s) (17) come(s) in the continuation of said peripheral flange (16) so that the fin(s) (17) is/are laterally folded down with respect to the annular upper face (15) of the annular base (11).

4. The attachment system (1) according to any one of claims 2 and 3, wherein the fin(s) (17) is/are laterally folded down with respect to the annular upper face (15) of the annular base (11) at an angle (AN) comprised between 70 and 110 degrees.

5. The attachment system (1) according to any one of the preceding claims, comprising at least two fins (17), and for example at least two fins (17) which are diametrically opposed.

6. The attachment system (1) according to any one of the preceding claims, wherein the elastic material is a silicone material.

7. The attachment system (1) according to any one of the preceding claims, wherein the elastic material has an elongation rate comprised between 300 and 900%.

8. The attachment system (1) according to any one of the preceding claims, wherein the fins (17) are provided with recessed or protruding reliefs and/or are provided with at least one through hole.

9. The attachment system (1) according to any one of the preceding claims, comprising at least one connector (2) fastened to the attachment member (10) for connecting to the attachment member (10) an additional element (3), such as an electronic case.

10. The attachment system (1) according to claim 9, wherein the connector (2) is provided with a clipping element (21).

11. The attachment system (1) according to claim 9 or 10, wherein the connector (2) incorporates at least one inner electronic element and/or at least one electrical connection and/or at least one electrical wiring.

12. The attachment system (1) according to any one of the preceding claims, wherein a flexible electronic device is integrated on or into the attachment member (10), such as for example a flexible antenna.

13. A signaling system comprising a signaling device (9), such as for example a signaling beacon or a signaling barrier, and an attachment system (1) according to any one of the preceding claims, where the attachment member (10) is attached in a deformed configuration to the signaling device (9) with its annular base (11) being mounted around a peripheral area of the signaling device (9), said annular base (11) being in a deformed state to have its annular lower face (19) fully pressed against the peripheral area of the signaling device (9), and its annular upper face (15) facing outwards.

14. The signaling system according to claim 13, wherein the attachment system (1) is in accordance with claim 2 and the fin(s) (17), being laterally folded down with respect to the annular upper face (15) of the annular base (11), protrude from the peripheral area of the signaling device (9) without coming into contact with the latter.

15. An attachment method for attaching an attachment system (1) to a signaling device (9), such as for example a signaling beacon or a signaling barrier, said attachment system (1) being in accordance with any one of claims 1 to 12, and said attachment method comprising the following steps:
- starting from a rest configuration of the attachment member (10), the annular base (11) is inserted around the signaling device (9), by pulling on the fin(s) (17) so as to stretch the annular base (11) which remains planar, in order to widen the central orifice (13) and to displace the attachment member (10) to a desired position; and
- the attachment member (10) is tilted towards its deformed configuration with the annular base (11) which reaches a deformed state to match a peripheral area of the signaling device (9), with its annular lower face (19) being completely pressed against said peripheral area of the signaling device (9).
